# EUROPÄISCHE PATENTSCHRIFT

(11) **EP 1 972 463 B1**
(45) Veröffentlichungstag und Bekanntmachung des Hinweises auf die Patenterteilung: **14.08.2013**
(21) Anmeldenummer: 08004395.3
(22) Anmeldetag: 10.03.2008
(51) Int. Cl.: B42D 15/00, B42D 15/10

(54) **Sicherheitselement**
Security element
Elément de sécurité

(30) Priorität: 13.03.2007 DE 102007012042
(43) Veröffentlichungstag der Anmeldung: 24.09.2008
(73) Patentinhaber: Giesecke & Devrient GmbH, 81677 München (DE)
(72) Erfinder: Mengel, Christoph Dr., 83607 Holzkirchen (DE); Pillo, Thorsten Dr., 83626 Valley (DE); Hoffmüller, Winfried Dr., 83646 Bad Tälz (DE)
(74) Vertreter: Zeuner, Stefan

(56) Entgegenhaltungen:
- EP-A1- 2 054 242
- WO-A1-2008/097397
- WO-A1-2008/098339
- WO-A2-2004/096894
- WO-A2-2007/079453
- WO-A2-2008/095481
- DE-A1-102004 039 754
- US-A1- 2003 179 364
- YOSHINO K ET AL: "Mechanical tuning of the optical properties of plastic opal as a photonic crystal", JAPANESE JOURNAL OF APPLIED PHYSICS, JAPAN SOCIETY OF APPLIED PHYSICS, JP, vol. 38, no. 7A , PART 2, 1 July 1999 (1999-07-01), pages L786-L788, XP002180777, ISSN: 0021-4922, DOI: 10.1143/JJAP.38.L786
- ARSENAULT A C ET AL: "From colour fingerprinting to the control of photoluminescence in elastic photonic crystals", NATURE MATERIALS, NATURE PUBLISHING GROUP, GB, vol. 5, no. 3, 1 March 2006 (2006-03-01), pages 179-184, XP002483777, ISSN: 1476-1122, DOI: 10.1038/NMAT1588

## Beschreibung

Die Erfindung betrifft ein Sicherheitselement für Sicherheitspapiere, Wertdokumente und dergleichen mit einem einfallende elektromagnetische Strahlung selektiv beeinflussenden Merkmalsbereich. Die Erfindung betrifft ferner ein entsprechendes Sicherheitspapier und eine entsprechende Sicherheitsfolie für die Herstellung von Sicherheits- oder Wertdokumenten, einen Datenträger mit einem solchen Merkmalsbereich sowie ein zugehöriges Herstellungsverfahren.

Datenträger, wie Wert- oder Ausweisdokumente, aber auch andere Wertgegenstände, wie etwa Markenartikel, werden zur Absicherung oft mit Sicherheitsmerkmalen versehen, die eine Überprüfung der Echtheit des Datenträgers gestatten und die zugleich als Schutz vor unerlaubter Reproduktion dienen. Die Sicherheitsmerkmale können beispielsweise in Form separat hergestellter Sicherheitselemente vorliegen, die in die Datenträger ein- oder aufgebracht werden, beispielsweise in Form eines in eine Banknote eingebetteten Sicherheitsfadens, einer Abdeckfolie für eine Banknote mit Loch, eines aufgebrachten Sicherheitsstreifens oder eines selbsttragenden Transferelements, das nach seiner Herstellung auf ein Wertdokument aufgebracht wird. Teilweise werden die Sicherheitsmerkmale auch direkt auf den zu schützende Datenträger aufgedruckt oder in das Volumen des Datenträgersubstrats eingebracht.

Aufgrund der leichten Verfügbarkeit und hohen Qualität der Reproduktionen, die mit modernen Farbkopiergeräten oder hochauflösenden Scannern in Verbindung mit guten Farbdruckern erstellt werden können, besteht ein Bedürfnis, die Fälschungssicherheit derartiger Sicherheitsmerkmale weiter zu erhöhen.

Die Druckschriften EP 2 054 242 A1 und WO 2008/095481 A2, die beide Dokumente nach Art. 54(3) EPÜ darstellen, betreffen Sicherheitsdokumente mit einem photonischen Kristall. Die Druckschrift DE 10 2004 039 A1 betrifft Pigmente auf der Basis von Zylindern oder Prismen, die Druckschrift US 2003/0179364 A1 betrifft Mikrooptiken für die Dokumentenidentifikation, die Druckschrift WO 2004/096894 A2 betrifft Formkörper mit optischem Effekt, die im Wesentlichen aus Kern-Mantel-Partikeln bestehen, und die WO 2008/097397 A1, die ein Dokument nach Art. 54(3) EPÜ darstellt, betrifft auf einen Aktivator reagierende kristalline kolloidale Arrays.

Davon ausgehend liegt der vorliegenden Erfindung die Aufgabe zugrunde, Sicherheitselemente, Sicherheitspapiere, Sicherheitsfolien und Wertdokumente der eingangs genannten Art hinsichtlich ihrer Nachahmungssicherheit weiter zu verbessern.

Diese Aufgabe wird durch das Sicherheitselement mit den Merkmalen des Hauptanspruchs gelöst. Ein entsprechendes Sicherheitspapier und eine entsprechende Sicherheitsfolie, ein Datenträger sowie ein zugehöriges Herstellungsverfahren sind in den nebengeordneten Ansprüchen angegeben. Weiterbildungen der Erfindung sind Gegenstand der Unteransprüche.

Gemäß der Erfindung ist bei einem gattungsgemäßen Sicherheitselement vorgesehen, dass der Merkmalsbereich ein Material mit photonischer Bandlücke enthält. Bei derartigen Materialien, die oft auch als photonische Kristalle bezeichnet werden, handelt es sich um periodisch aufgebaute Nanostrukturen, die auf Lichtwellen in ähnlicher Weise wirken wie Halbleiterkristalle auf Elektronenwellen. Durch eine periodische Modulation der Dielektrizitätskonstanten kann sich Licht im photonischen Kristall nur in bestimmten Wellenlängenbereichen ausbreiten, während sie in anderen Wellenlängenbereichen zu einer destruktiven Interferenz der Lichtwellen in allen Raumrichtungen führt. Licht aus diesem Wellenlängenbereich kann sich daher mangels geeigneter Moden des elektromagnetischen Felds im Kristall nicht ausbreiten, so dass dieser Wellenlängenbereich in Analogie zur elektronischen Bandlücke in Halbleitern als photonische Bandlücke bezeichnet wird.

Ein perfekter photonischer Kristall stellt für Licht aus dem Wellenlängenbereich der Bandlücke einen perfekten Reflektor dar. Ähnlich wie bei Halbleitern können durch den gezielten Einbau von Defekten, die den periodischen Aufbau des Kristalls stören und seine Bandstruktur kontrolliert verändern, innerhalb der Bandlücke Defektmoden erzeugt werden. Licht aus dem eigentlich verbotenen Bereich kann in solchen lokalisierten Moden kontrolliert im Kristall geführt werden. Photonische Kristalle können beispielsweise aus strukturierten Halbleitern, Gläsern oder Polymeren bestehen. Für weitere Einzelheiten zu photonischen Kristallen und ihrer Herstellung wird auf die Literatur verwiesen, beispielsweise auf "Photonic Crystals - Advances in Design, Fabrication, and Characterization", Kurt Busch, Stefan Lölkes, Ralf Wehrspohn, and Helmut Föll (Eds.), Wiley-VCH (Weinheim), (2004), insbesondere Kapitel 6 (Seiten 109-131) und 8 (Seiten 153-173).

Bei der Erfindung wird die selektive Reflexion der einfallenden elektromagnetischen Strahlung durch den Merkmalsbereich ausgenutzt.

Dabei ist vorgesehen, dass der Spektralbereich selektiver Reflexion im sichtbaren Spektralbereich liegt. Der Merkmalsbereich kann dann insbesondere optisch variabel erscheinen, so dass dem Betrachter unter unterschiedlichen Betrachtungswinkeln unterschiedliche Farbeindrücke vermittelt werden.

Der Merkmalsbereich kann in allen genannten Ausgestaltungen in Form von Mustern, Zeichen oder Codierungen vorliegen, die je nach gewählten Reflexions- und Absorptionsverhalten sichtbar oder unsichtbar sein können und damit visuell und/oder maschinell nachweisbare Sicherheitsmerkmale bilden.

Weiter ist der Merkmalsbereich in Teilbereichen verprägt wobei durch die Verprägung die Bandlücke des platonischen Bandlückenmaterials verändert ist, um Bereiche mit unterschiedlicher selektiver Beeinflussung der einfallenden elektromagnetischen Strahlung zu schaffen. Insbesondere kann der Merkmalsbereich in den nicht verprägten Teilbereichen Licht einer ersten Wellenlänge selektiv reflektieren und in den verprägten Teilbereichen Licht einer zweiten, unterschiedlichen Wellenlänge selektiv reflektieren. Weiter kann der Merkmalsbereich in den nicht verprägten Teilbereichen Licht einer ersten Wellenlänge selektiv absorbieren und in den verprägten Teilbereichen Licht einer zweiten, unterschiedlichen Wellenlänge selektiv absorbieren.

Das Material mit photonischer Bandlücke kann insbesondere durch im unverformten Zustand sphärische Nanopartikel gebildet sein. Die Herstellung solcher Nanopartikel-Strukturen beruht auf der selbstorganisierten Anordnung monodisperser Kugeln, beispielsweise aus Latex, PMMA, Polystyrol oder anorganisch-polymeren Hybridpartikeln. Diese Materialien können etwa durch Emulsionspolymerisation oder mithilfe von Verfahren der Nasschemie und anschließendem Sintern zur Herstellung von photonischem Bandlückenmaterial eingesetzt werden. Beispielsweise können Latexkugeln sedimentiert werden, so dass sie in einer dreidimensionalen hexagonalen Anordnung liegen. Zusätzlich kann das System in einem Gasphasenprozess mit einem Dielektrikum gefüllt werden und die Latexkugeln dann durch Lösen entfernt werden, so dass eine periodische Anordnung in Form eines künstlichen invertierten Opals entsteht, die eine photonische Bandlücke aufweist.

In einer anderen Syntheseroute wird eine inverse Opalstruktur erzeugt, indem monodisperse SiO₂-Teilchen mit Photopolymeren umhüllt und diese anschließend photopolymerisiert werden. Das SiO₂ wird dann durch Zugabe von Flusssäure aufgelöst, so dass man einen inversen Opal in einer deformierbaren Acrylatmatrix erhält, dessen "Löcher" mit Luft gefüllt sind.

Die beschriebenen piezochromen Effekte lassen sich somit sowohl mit direkten Strukturen erzielen, bei denen photonisches Bandlückenmaterial in eine Matrix eingebracht ist, als auch mit inversen photonischen Kristallen, die im Rahmen dieser Beschreibung auch als inverse Opale bezeichnet werden und bei denen ursprünglich vorhandene Kugeln im Lauf des Herstellungsprozesses entfernt werden, um eine Matrix mit luftgefüllten Löchern zu erzeugen. Ein Vorteil inverser photonischer Kristalle ist der hohe Unterschied des Brechungsindex von Luft mit n=1 und dem Brechungsindex von organischen Polymeren, der n=1,3 bis 1,5 betragen kann, so dass Materialien mit inversen photonischen Kristallen eine hohe Farbbrillanz aufweisen.

Statt mit einem derartigen Bottom-up-Ansatz können photonische Kristalle auch mit einem Top-down-Ansatz, also durch künstliche Strukturierung von Volumenmaterial hergestellt werden. Dazu werden in das Ausgangsmaterial beispielsweise durch Lithographie-Techniken geeignete Kanäle eingeschrieben bzw. geätzt, die zu einer photonischen Bandlücke im verbleibenden Material führen.

In einer weiteren Ausgestaltung der Erfindung kann das Material mit photonischer Bandlücke eine Schale für ein funktionelles System, wie etwa einen thermochromen Leukofarbstoff oder thermochrome Flüssigkristalle bilden. Der Merkmalsbereich kann so ein thermochromes, optisch variables System bilden. Die funktionellen Systeme können beispielsweise bei einer Emulsionspolymerisation eingebracht werden, wobei die Einbettung in die Schalen als weiteren Vorteil eine Beständigkeitsverbesserung verspricht. Dabei ist auch denkbar, Inversstrukturen als Matrix zu verwenden, die dann ebenfalls mit funktionellen Systemen gefüllt werden.

In allen Gestaltungen können die photonischer Kristalle durch Laserbeaufschlagung codiert und/ oder in Teilbereichen ablatiert werden, um weitere Informationen darzustellen.

Die Erfindung enthält auch ein Sicherheitspapier und eine Sicherheitsfolie für die Herstellung von Sicherheits- oder Wertdokumenten mit einem Sicherheitselement der oben beschriebenen Art. Der Merkmalsbereich des Sicherheitselements kann dabei insbesondere in der oben beschriebenen Art weiter ausgebildet sein.

Der Merkmalsbereich kann im Inneren des Sicherheitspapiers bzw. der Sicherheitsfolie vorliegen, oder kann in einer auf das Sicherheitspapier bzw. die Sicherheitsfolie aufgebrachten Schicht, insbesondere in einer aufgedruckten Druckschicht vorliegen. Der Merkmalsbereich kann auch in einem in das Sicherheitspapier bzw. die Sicherheitsfolie eingebrachten oder aufgebrachten separaten Sicherheitselement der oben beschriebenen Art vorliegen.

Die Erfindung umfasst ferner einen Datenträger, insbesondere ein Wertdokument, wie eine Banknote, eine Ausweiskarte oder dergleichen, mit einem Sicherheitselement der oben beschriebenen Art. Auch in diesem Fall ist der Merkmalsbereich der Sicherheitselements mit Vorteil in der oben näher beschriebenen Art weiter ausgebildet.

Der Merkmalsbereich des Datenträgers kann im Inneren des Datenträgers vorliegen, oder in einer auf den Datenträger aufgebrachten Schicht, insbesondere in einer aufgedruckten Druckschicht. Der Merkmalsbereich kann auch in einem in den Datenträger eingebrachten oder aufgebrachten separaten Sicherheitselement der oben beschriebenen Art vorliegen.

In einer bevorzugten Ausgestaltung ist der Merkmalsbereich zumindest teilweise über einer auf dem Datenträger aufgebrachten Information angeordnet. Vorzugsweise behindert dabei der Merkmalsbereich in einem ersten Zustand die Sicht auf die darunterliegende Information. Durch Stimulation mit einem externen Stimulus, wie etwa Druck, Temperatur, elektrische Spannung, Magnetismus, Licht oder Schall, wird der Merkmalsbereich in einen zweiten Zustand überführt, in dem er die Sicht auf die darunterliegende Information freigibt.

Die Erfindung enthält weiter ein Verfahren zum Herstellen eines Sicherheitsmerkmals eines Sicherheitselements, eines Sicherheitspapiers, einer Sicherheitsfolie oder eines Datenträgers, nach Anspruch 19. Der Merkmalsbereich kann insbesondere durch Aufdrucken einer photonisches Bandlückenmaterial enthaltenden Druckfarbe erzeugt werden, durch Aufdrucken einer Druckfarbe, die Interferenzpigmente aus photonischem Bandlückenmaterial enthält, oder durch Einbringen von photonischem Bandlückenmaterial in das Volumen eines Substrats.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig.1: eine schematische Darstellung einer Banknote mit einem Merkmalsbereich,
- Fig. 2: einen Querschnitt durch eine Banknote mit einem aufgedruckten Merkmalsbereich,
- Fig. 3: einen Querschnitt durch ein Wertdokument mit einem Merkmalsbereich,
- Fig. 4: einen Querschnitt durch ein Wertdokument mit einem im Inneren eines Wertdokumentsubstrats angeordneten Merkmalsbereich,
- Fig. 5: einen erfindungsgemäßen Merkmalsbereich eines Wertdokuments mit einem unverformten und einem verformten Teilbereich,
- Fig. 6: einen piezochromen Merkmalsbereich, wobei in der linken Bildhälfte der Normalzustand und in der rechten Bildhälfte der Zustand unter Druck schematisch dargestellt sind,
- Fig. 7: in einer Darstellung wie Fig. 6, einen piezochromen Merkmalsbereich,
- Fig. 8: in einer Darstellung wie Fig. 6, einen thermochromen Merkmalsbereich, und
- Fig. 9: eine Banknote mit einem Sicherheitselement nach einem weiteren Ausführungsbeispiel der Erfindung.

Die Erfindung wird nun am Beispiel einer Banknote erläutert. Fig.1 zeigt dazu eine schematische Darstellung einer Banknote 10 mit einem Merkmalsbereich 12.

Der Merkmalsbereich 12 liegt im gezeigten Beispiel in Form eines aufgedruckten maschinenlesbaren Barcodes vor, der sich im sichtbaren Spektralbereich aufgrund einer weißen Körperfarbe der verwendeten Druckfarbe nicht vom ebenfalls weißen Untergrund abhebt. Aufgrund des im Merkmalsbereich 12 enthaltenen photonischen Bandlückenmaterials weisen die bedruckten Stellen im nahen Infrarot eine charakteristische schmalbandige Absorption auf, die maschinell leicht nachgewiesen werden kann.

Das Grundprinzip und die Wirkungsweise dieser Gestaltungen werden nun anhand der Fig. 2 näher erläutert. Fig. 2 zeigt einen Querschnitt durch eine Banknote 20, auf deren Substrat 22 in einem Merkmalsbereich eine Druckschicht 24 aufgedruckt ist. Die Druckschicht 24 enthält eine Bindemittelmatrix, in die Interferenzpigmente aus photonischem Bandlückenmaterial 26 eingebracht sind. In den Querschnitten sind die Interferenzpigmente bzw. das Material mit photonischer Bandlücke schematisch durch eine Anordnung von Kreisscheiben wiedergegeben. Durch geeignete nasschemische Verfahren, wie etwa durch ein Sol-Gel-Verfahren oder durch Emulsionspolymerisation, können derartige Interferenzpigmente vergleichsweise kostengünstig hergestellt werden. Es versteht sich jedoch, dass alle Arten von Materialien mit photonischer Bandlücke eingesetzt werden können. Insbesondere eignet sich auch eine Dispersionslackschicht, die Material mit photonischer Bandlücke enthält. Vorzugsweise ist dieses Material durch sphärische Nanopartikel gebildet.

Wie weiter oben erläutert, können die Reflexions- und Absorptionseigenschaften des photonischen Bandlückenmaterials 26 durch geeignete Einstellung der Lage und Größe der photonischen Bandlücke und gegebenenfalls durch Einbringen von Defektmoden in die Bandlücke in weitem Bereich nach Wunsch gestaltet werden. In den Beispielen der Figuren 1 und 2 sind die Bandlücke des Materials 26 und die Defektmoden in der Bandlücke so gewählt, dass das Material 26 von der einfallenden elektromagnetischen Strahlung 30 den sichtbaren und ultravioletten Strahlungsanteil 32 praktisch vollständig reflektiert und von dem infraroten Strahlungsanteil einen sehr schmalbandigen Bereich im nahen Infrarot absorbiert. Die eingestellte Absorptionswellenlänge liegt dabei vorzugsweise zwischen 800 nm und 1000 nm, beispielsweise bei etwa 850 nm.

Wegen der hohen und gleichmäßigen Reflektivität des photonischen Bandlückenmaterials 26 im sichtbaren Spektralbereich weist die aufgedruckte Druckschicht 24 für den Betrachter eine weiße Körperfarbe auf. Die schmalbandige Absorption im nahen Infrarot kann maschinell durch Beleuchtung des Merkmalsbereichs mit Infrarotstrahlung und Aufnahme der reflektierten Strahlung mit einem geeigneten Detektor, wie etwa einem Siliziumdetetektor, leicht nachgewiesen werden.

Der Merkmalsbereich kann insbesondere in Form von Mustern, Zeichen oder Codierungen ausgebildet sein, wie in Fig.1 dargestellt. Fig. 3 zeigt dazu einen Querschnitt durch ein Wertdokument 40 mit einem Merkmalsbereich 42, der ein in Form eines Musters, von Zeichen oder einer Codierung aufgedrucktes photonisches Bandlückenmaterial 44 enthält. Der Merkmalsbereich 42 kann mit weiteren Druck- oder Funktionsschichten 46, 48 kombiniert sein, die oberhalb und/oder unterhalb des Merkmalsbereichs auf das Wertdokumentsubstrat aufgebracht sind.

Auch hier kann das Material mit photonischer Bandlücke 44 so gewählt sein, dass es im sichtbaren Spektralbereich farblos ist oder eine weiße Körperfarbe aufweist und nur im Infraroten schmalbandig absorbiert. Durch die Kombination mit weiteren Druck- oder Funktionsschichten 46, 48 lassen sich so maschinenlesbare, äußerst brillante Farbtöne auf dem Wertdokument 40 realisieren, die aufgrund der spezifischen IR-Absorptionseigenschaften des photonischen Bandlückenmaterials 44 kaum fälschbar sind.

Nach anderen Beispielen der Erfindung kann sich der Merkmalsbereich auch im Inneren eines Wertdokumentsubstrats befinden, wie in Fig. 4 gezeigt. Das dort dargestellte Wertdokument 50 enthält eine Sicherheitsfolie 52, in deren Volumen in einem Merkmalsbereich 54 ein photonisches Bandlückenmaterial 56 eingebracht ist, das wiederum auf eine schmalbandige Absorption im nahen Infrarot ausgelegt ist. Die so mit einem Echtheitsmerkmal versehene Sicherheitsfolie 52 wird dann in üblicher Weise mit weiteren Druck- und/oder Funktionsschichen 58 kombiniert. Besonders vorteilhaft ist die Körperfarbe des Bandlückenmaterials 56 durch die Wahl der Bandlücke und der Defektstruktur auf die Körperfarbe der Sicherheitsfolie 52 abgestimmt, so dass der Merkmalsbereich 54 visuell nicht in Erscheinung tritt. Auch die Druck- oder Funktionsschichen 58 können auf die optischen Eigenschaften des Bandlückenmaterials 56 abgestimmt sein, um beispielsweise eine Erfassung der IR-Absorption des Bandlückenmaterials 56 von der Oberseite des Wertdokuments 50 her zu ermöglichen.

Wird das photonische Bandlückenmaterial so eingestellt, dass es selektiv Licht aus dem sichtbaren Spektralbereich reflektiert, so erhält man optisch variable Systeme, die bei Änderung des Betrachtungswinkels die Farbe wechseln.

In weiteren Gestaltungen können besonders eindrucksvolle Effekte durch eine lokale Verformung des photonischen Bandlückenmaterials erzeugt werden, da eine solche Verformung die Bandlücke und damit auch die optischen Eigenschaften des Materials verändern kann. Fig. 5 zeigt zur Illustration den Merkmalsbereich 60 eines Wertdokuments, das in einem unverformten Teilbereich 62 ein photonisches Bandlückenmaterial in Form sphärischer Nanopartikel 64 enthält. Entsprechend der gewählten Bandlücke weist das photonische Bandlückenmaterial in dem unverformten Teilbereich 62 eine Reflexionswellenlänge λ₁ auf, die im sichtbaren, ultravioletten oder infraroten Spektralbereich liegen kann.

In einem zweiten Teilbereich 66 ist durch eine Blindverprägung, also durch lokale Ausübung eines erheblichen Drucks, die Ordnung der periodischen Nanopartikel-Strukturen dauerhaft verändert worden. Durch die Verprägung sind die Nanopartikel 68 beispielsweise deformiert und/oder mit geändertem Zwischenabstand angeordnet, wie in Fig. 5 schematisch dargestellt. Die veränderte Ordnung der Nanopartikel 68 bewirkt eine Veränderung der photonischen Bandlücke und damit auch eine Änderung der Reflexionseigenschaften des Materials, so dass das photonische Bandlückenmaterial in den verformten Teilbereichen 66 eine von λ₁ verschiedene Reflexionswellenlänge λ₂ aufweist.

Die Verformung durch Blindprägung kann mit sehr hoher Genauigkeit ausgeführt werden, so dass sich auf diese Weise detailreiche Farbschnitte höchster Auflösung erzeugen lassen. Werden IR-absorbierende Nanopartikel 64 eingesetzt, so kann die Wellenlänge der schmalbandigen IR-Absorption durch die Verformung aus dem Empfindlichkeitsbereich des gewählten IR-Detektors oder aus dem Durchlassbereich eines geeignet gewählten Filters herausgeschoben werden. Auf diese Weise kann ein extrem feiner IR-Schnitt erzeugt werden, der mit entsprechenden Sensoren maschinell erfasst werden kann.

Bei dem weiteren Beispiel der Fig. 6 ist das photonische Bandlückenmaterial in Form sphärischer Nanopartikel 70 in eine reversibel verformbare Matrix 72 eingebettet, beispielsweise in ein Gel, einen weichen Lack oder eine weiche Farbe. In dem in Fig. 6 in der linken Bildhälfte dargestellten Normalzustand weist das photonische Bandlückenmaterial entsprechend der gewählten Bandlücke eine Reflexionswellenlänge λ₁ auf, die im sichtbaren, ultravioletten oder infraroten Spektralbereich liegen kann.

Durch Ausübung von Druck 74 auf die Anordnung verändert sich die Form und/oder die Anordnung der sphärischen Nanopartikel, wie in der rechten Bildhälfte der Fig. 6 dargestellt. Mit der Form und Anordnung ändert sich auch die Bandlücke und damit die Reflexionswellenlänge des Materials, so dass durch die Ausübung von Druck 74 eine Verschiebung der Reflexionswellenlänge auf einen von λ₁ verschiedenen Wert λ₂ erreicht werden kann. Nach Entlastung 76 der Anordnung stellt die reversibel verformbare Matrix 72 den Ausgangszustand und damit die ursprüngliche Reflexionswellenlänge λ₁ wieder her. Der Merkmalsbereich mit dem photonischen Bandlückenmaterial zeigt daher piezochromes, optisch variables Verhalten, das von einem Benutzer zur Echtheitsprüfung interaktiv ausgelöst werden kann. Anstatt eine reversibel verformbare Matrix zur Einbettung des aktiven Materials zu verwenden, kann auch ein Material mit photonischer Bandlücke eingesetzt werden, das selbst reversibel verformbar ist, wie in Fig. 7 gezeigt. In der linken Bildhälfte der Fig. 7 ist dabei der Ausgangszustand mit sphärischen, gummielastischen Nanopartikeln 80 dargestellt, in dem der Merkmalsbereich entsprechend der gewählten Bandlücke eine Reflexionswellenlänge λ₁ aufweist. Durch Ausübung von Druck 82 auf die Anordnung verändern sich Form und/ oder Anordnung der Nanopartikel 80, so dass sich die Reflexionswellenlänge des Materials auf einen Wert λ₂ verschiebt. Bei Entlastung 84 stellt die Rückstellkraft der gummielastischen Nanopartikel 80 den Ausgangszustand und damit die ursprüngliche Reflexionswellenlänge λ₁ des Merkmalsbereichs wieder her.

Es versteht sich, dass die beschriebenen Verformungen nicht nur durch Druck, sondern auch durch andere externe Stimuli, wie etwa Temperatur, elektrische Spannung, Magnetismus, Licht oder Schall, erzeugt werden können. Beispielsweise kann beim Beispiel der Fig. 6 auch eine Einbettungsmatrix mit einem hohen Wärmeausdehnungskoeffizienten verwendet werden, so dass sich der Abstand der Nanopartikel 70 mit der Temperatur verändert. Beispielsweise ist eine Einbettung in thermoaktive Hydrogele möglich.

Bei dem in Fig. 8 gezeigten Beispiel bilden die sphärischen Nanopartikel 90 Schalen für ein funktionelles System. Füllt man diese Schalen beispielsweise mit thermochromen Leukofarbstoffsystemen 92 oder thermochromen Flüssigkristallen, so erhält man ein thermochromes, optisch variables System, dessen Reflexionswellenlänge λ₁ bzw. λ₂ sich mit der Temperatur 94 ändert. Wie durch den Doppelpfeil 94 in Fig. 8 angedeutet, ist auch diese Farbänderung bei Rückkehr zur Ausgangstemperatur reversibel, so dass ein thermochromes, optisch variables System entsteht.

Ein weiteres Ausführungsbeispiel der Erfindung ist in Fig. 9 gezeigt. Die Banknote 100 ist mit einem Sicherheitselement 102 versehen, das ein Durchgangsloch 103, einen Aufdruck 104 auf dem Banknotensubstrat 101, eine das Durchgangsloch 103 und den Aufdruck 104 überdeckende Folie 105 und einen erfindungsgemäßen Merkmalsbereich 106 mit einem photonischen Bandlückenmaterial umfasst.

Auf das Banknotensubstrat 101 ist zunächst der Aufdruck 104 mit einer zum Substrat kontrastierenden Farbe aufgedruckt, wobei ein im Banknotendruck übliches Verfahren, wie etwa Offsetdruck oder Nyloprint, zum Einsatz kommen kann. Anschließend wird passgenau zum Aufdruck 104 das mehrteilige Durchgangsloch 103 aus dem Substrat ausgestanzt, so dass die entstehenden Aussparungen zusammen mit Teilen des Aufdrucks 104 eine gewünschte Information, vorliegend die Ziffernfolge "20", darstellen. Wie in Fig. 9 zu erkennen, umschließt der Aufdruck 104 einerseits die Information "20" vollflächig und trägt gleichzeitig mit einzelnen Bestandteilen zur Darstellung der Information bei. Nicht bedruckt ist ein Bereich 104' unmittelbar angrenzend an die Information "20". Dieser Bereich 104' bildet dadurch eine Negativkontur zur dargestellten Information.

Die transparente Folie 105 ist als ein sich über die gesamte Banknotenbreite erstreckender Folienstreifen aufgebracht. Ohne Berücksichtigung des Merkmalsbereichs 106 ist die Information "20" besonders deutlich sichtbar, wenn die Banknote 100 vor einem dunklen Hintergrund betrachtet wird, da sich dann die gedruckten Teile 104 der Information mit dem durch das Durchgangsloch 103 sichtbaren Hintergrund zur Information "20" ergänzen. Aufgrund der Negativkontur 104' ist die Information allerdings auch vor einem hellen Hintergrund erkennbar, wenn auch mit geringerem Kontrast.

Erfindungsgemäß ist der Merkmalsbereich 106 über der Information "20" aufgebracht. Die Eigenschaften des photonischen Bandlückenmaterials sind dabei so eingestellt, dass der Merkmalsbereich 106 in einem Ausgangszustand die Sicht auf die darunterliegende Information "20" behindert, beispielsweise indem er im relevanten Wellenlängenbereich opak erscheint. Durch einen geeigneten Stimulus wird die Bandlücke des Materials im Merkmalsbereich und damit die optischen Eigenschaften des Merkmalsbereichs 106 verändert, so dass der Blick auf die Information "20" freigegeben wird. Die Stimulation des Merkmalsbereichs kann dabei beispielsweise durch Ausübung von Druck, eine Änderung der Temperatur oder einen anderen externen Stimulus erfolgen.

Das Substrat 101 weist weiter einen Untergrunddruck 107 auf, der im Ausführungsbeispiel durch bogenförmige Linien angedeutet und typischerweise als Guillochenmuster in Form eines verschlungenen Linienmusters realisiert ist. Der Aufdruck 104 und der Untergrunddruck 107 können im selben Arbeitsgang erzeugt werden, beispielsweise im Offsetdruck oder Nyloprint. Die Folie 105 kann ihrerseits zum Untergrunddruck 107 korrespondierende Linienmuster 108 aufweisen, wobei auf eine registergenaue Applikation der Folie 105 zu achten ist, so dass sich die Muster 107 und 108 passgenau ergänzen bzw. überdecken. Die Linienmuster 107 der Folie 105 können insbesondere als Metallisierung ausgebildet sein und damit einerseits die Komplexität und Fälschungssicherheit der Anordnung weiter erhöhen, andererseits eine einfache optische Überprüfungsmöglichkeit der passgenauen Applikation der Folie 105 bereitstellen.

Das photonische Bandlückenmaterial kann in verschiedenen Aggregationsformen auf- bzw. eingebracht werden. Eine besonders einfache Möglichkeit stellt das Aufbringen eines Dispersionslacks dar, der das photonische Bandlückenmaterial enthält. Dieses Verfahren eignet sich insbesondere zum Aufbringen auf Substrate mit geringer Oberflächenrauigkeit, so dass hier insbesondere Folien als Träger infrage kommen.

Die Pigmentherstellung kann dabei zum einen auf einem direkten Abplatzen der Pigmente von einer Folie beruhen. Alternativ kann eine Folie mit einem Lack beschichtet werden, der ein Ablösen der Pigmente fördert oder der selbst in einem geeigneten Lösungsmittel gelöst werden kann, ohne die herzustellenden Pigmente zu zerstören. Bei dem Lösungsmittel kann es sich insbesondere auch um Wasser handeln.

## Patentansprüche

1. Sicherheitselement für Sicherheitspapiere, Wertdokumente und dergleichen mit einem einfallende elektromagnetische Strahlung selektiv beeinflussenden Merkmalsbereich, der ein Material mit photonischer Bandlücke enthält, **dadurch gekennzeichnet, dass** der Merkmalsbereich einfallende elektromagnetische Strahlung selektiv reflektiert, wobei der Spektralbereich selektiver Reflexion im sichtbaren Spektralbereich liegt, und dass der Merkmalsbereich in Teilbereichen verprägt ist, wobei durch die Verprägung die Bandlücke des photonischer Bandlückenmaterials verändert ist, um Bereiche mit unterschiedlicher selektiver Beeinflussung der einfallenden elektromagnetischen Strahlung zu schaffen.

2. Sicherheitselement nach Anspruch 1, **dadurch gekennzeichnet, dass** der Merkmalsbereich eine optisch variable Schicht bildet, die dem Betrachter unter unterschiedlichen Betrachtungswinkeln unterschiedliche Farbeindrücke vermittelt.

3. Sicherheitselement nach Anspruch 1 oder 2, **dadurch gekennzeichnet, dass** der Merkmalsbereich in Form von Mustern, Zeichen oder Codierungen vorliegt.

4. Sicherheitselement nach wenigstens einem der Ansprüche 1 bis 3, **dadurch gekennzeichnet, dass** der Merkmalsbereich in den nicht verprägten Teilbereichen Licht einer ersten Wellenlänge selektiv reflektiert und in den verprägten Teilbereichen Licht einer zweiten, unterschiedlichen Wellenlänge selektiv reflektiert.

5. Sicherheitselement nach wenigstens einem der Ansprüche 1 bis 3, **dadurch gekennzeichnet, dass** der Merkmalsbereich in den nicht verprägten Teilbereichen Licht einer ersten Wellenlänge selektiv absorbiert und in den verprägten Teilbereichen Licht einer zweiten, unterschiedlichen Wellenlänge selektiv absorbiert.

6. Sicherheitselement nach wenigstens einem der Ansprüche 1 bis 5, **dadurch gekennzeichnet, dass** das Material mit photonischer Bandlücke durch im unverformten Zustand sphärische Nanopartikel gebildet ist.

7. Sicherheitselement nach wenigstens einem der Ansprüche 1 bis 6, **dadurch gekennzeichnet, dass** das Material mit photonischer Bandlücke eine inverse Opalstruktur mit luftgefüllten Löchern aufweist.

8. Sicherheitselement nach wenigstens einem der Ansprüche 1 bis 7, **dadurch gekennzeichnet, dass** das Material mit photonischer Bandlücke eine Schale für ein funktionelles System, wie etwa einen thermochromen Leukofarbstoff oder thermochrome Flüssigkristalle, bildet.

9. Sicherheitspapier oder -folie für die Herstellung von Sicherheits- oder Wertdokumenten mit einem Sicherheitselement nach einem der Ansprüche 1 bis 8.

10. Sicherheitspapier oder -folie nach Anspruch 9, **dadurch gekennzeichnet, dass** der Merkmalsbereich im Inneren des Sicherheitspapiers vorliegt.

11. Sicherheitspapier oder -folie nach Anspruch 9, **dadurch gekennzeichnet, dass** der Merkmalsbereich in einer auf das Sicherheitspapier oder die Sicherheitsfolie aufgebrachten Schicht, insbesondere in einer aufgedruckten Druckschicht, vorliegt.

12. Sicherheitspapier oder -folie nach Anspruch 9, **dadurch gekennzeichnet, dass** der Merkmalsbereich in einem in das Sicherheitspapier oder die Sicherheitsfolie eingebrachten oder aufgebrachten separaten Sicherheitselement nach wenigstens einem der Ansprüche 1 bis 8 vorliegt.

13. Datenträger, insbesondere Wertdokument wie Banknote, Ausweiskarte oder dergleichen, mit einem Sicherheitselement nach einem der Ansprüche 1 bis 8.

14. Datenträger nach Anspruch 13, **dadurch gekennzeichnet, dass** der Merkmalsbereich im Inneren des Datenträgers vorliegt.

15. Datenträger nach Anspruch 13, **dadurch gekennzeichnet, dass** der Merkmalsbereich in einer auf den Datenträger aufgebrachten Schicht, insbesondere in einer aufgedruckten Druckschicht vorliegt.

16. Datenträger nach Anspruch 13, **dadurch gekennzeichnet, dass** der Merkmalsbereich in einem in den Datenträger eingebrachten oder aufgebrachten separaten Sicherheitselement nach wenigstens einem der Ansprüche 1 bis 8 vorliegt.

17. Datenträger nach Anspruch 13,15 oder 16, **dadurch gekennzeichnet, dass** der Merkmalsbereich zumindest teilweise über einer auf dem Datenträger aufgebrachten Information angeordnet ist.

18. Datenträger nach Anspruch 17, **dadurch gekennzeichnet, dass** der Merkmalsbereich in einem ersten Zustand die Sicht auf die darunterliegende Information behindert, und durch Stimulation mit einem externen Stimulus, wie etwa Druck, Temperatur, elektrische Spannung, Magnetismus, Licht oder Schall, in einen zweiten Zustand überführt wird, in dem er die Sicht auf die darunterliegende Information freigibt.

19. Verfahren zum Herstellen eines Sicherheitsmerkmals eines Sicherheitselements, eines Sicherheitspapiers, einer Sicherheitsfolie oder eines Datenträgers, bei dem ein Merkmalsbereich mit einem Material mit photonischer Bandlücke versehen wird, um einen einfallende elektromagnetische Strahlung selektiv beeinflussenden Merkmalsbereich zu schaffen, wobei der Merkmalsbereich einfallende elektromagnetische Strahlung selektiv reflektiert und der Spektralbereich selektiver Reflexion im sichtbaren Spektralbereich liegt, und bei dem der Merkmalsbereich in Teilbereichen verprägt wird, wobei durch die Verprägung die Bandlücke des photonischer Bandlückenmaterials verändert wird, um Bereiche mit unterschiedlicher selektiver Beeinflussung der einfallenden elektromagnetischen Strahlung zu schaffen.

20. Verfahren nach Anspruch 19, **dadurch gekennzeichnet, dass** der Merkmalsbereich durch Aufdrucken einer photonisches Bandlückenmaterial enthaltenden Druckfarbe erzeugt wird.

21. Verfahren nach Anspruch 19, **dadurch gekennzeichnet, dass** der Merkmalsbereich durch Aufdrucken einer Druckfarbe erzeugt wird, die Interferenzpigmente aus photonischem Bandlückenmaterial enthält.

22. Verfahren nach Anspruch 19, **dadurch gekennzeichnet, dass** der Merkmalsbereich durch Einbringen von photonischem Bandlückenmaterial in das Volumen eines Substrats erzeugt wird.

23. Verwendung eines Sicherheitselements nach einem der Ansprüche 1 bis 8, eines Sicherheitspapiers oder einer Sicherheitsfolie nach einem der Ansprüche 9 bis 12 oder eines Datenträgers nach einem der Ansprüche 13 bis 18 zur Absicherung von Gegenständen beliebiger Art.

## Claims

1. A security element for security papers, value documents and the like, having a feature region that selectively influences incident electromagnetic radiation and that comprises a material having a photonic band gap, **characterized in that** the feature region selectively reflects incident electromagnetic radiation, the spectral range of selective reflection lying in the visible spectral range, and **in that** the feature region is embossed in sub-regions, the band gap of the photonic band gap material being changed by the embossing to create regions having different selective influence on the incident electromagnetic radiation.

2. The security element according to claim 1, **characterized in that** the feature region forms an optically variable layer that, under different viewing angles, conveys different color impressions to the viewer.

3. The security element according to claim 1 or 2, **characterized in that** the feature region is present in the form of patterns, characters or codes.

4. The security element according to at least one of claims 1 to 3, **characterized in that**, in the non-embossed sub-regions, the feature region selectively reflects light of a first wavelength, and in the embossed sub-regions, selectively reflects light of a second, different wavelength.

5. The security element according to at least one of claims 1 to 3, **characterized in that**, in the non-embossed sub-regions, the feature region selectively absorbs light of a first wavelength, and in the embossed sub-regions, selectively absorbs light of a second, different wavelength.

6. The security element according to at least one of claims 1 to 5, **characterized in that** the material having a photonic band gap is formed by nanoparticles which are spherical in their undeformed state.

7. The security element according to at least one of claims 1 to 6, **characterized in that** the material having a photonic band gap exhibits an inverse opal structure having air-filled holes.

8. The security element according to at least one of claims 1 to 7, **characterized in that** the material having a photonic band gap forms a shell for a functional system, such as a thermochromic leuco dye or a thermochromic liquid crystal.

9. A security paper or foil for manufacturing security or value documents, having a security element according to one of claims 1 to 8.

10. The security paper or foil according to claim 9, **characterized in that** the feature region is present in the interior of the security paper.

11. The security paper or foil according to claim 9, **characterized in that** the feature region is present in a layer applied to the security paper or the security foil, especially in an imprinted printing layer.

12. The security paper or foil according to claim 9, **characterized in that** the feature region is present in a separate security element, according to at least one of claims 1 to 8, that is introduced into or applied to the security paper or the security foil.

13. A data carrier, especially a value document, such as a banknote, identification card or the like, having a security element according to one of claims 1 to 8.

14. The data carrier according to claim 13, **characterized in that** the feature region is present in the interior of the data carrier.

15. The data carrier according to claim 13, **characterized in that** the feature region is present in a layer applied to the data carrier, especially in an imprinted printing layer.

16. The data carrier according to claim 13, **characterized in that** the feature region is present in a separate security element, according to at least one of claims 1 to 8, that is introduced into or applied to the data carrier.

17. The data carrier according to claim 13,15 or 16, **characterized in that** the feature region is at least partially arranged over a piece of information applied on the data carrier.

18. The data carrier according to claim 17, **characterized in that**, in a first state, the feature region impedes the view of the piece of information lying thereunder, and through stimulation with an external stimulus, such as pressure, temperature, electrical potential, magnetism, light or sound, is transferred to a second state in which it enables the view of the piece of information lying thereunder.

19. A method for manufacturing a security feature of a security element, security paper, security foil or data carrier, in which a feature region is provided with a material having a photonic band gap to create a feature region that selectively influences incident electromagnetic radiation, the feature region selectively reflecting incident electromagnetic radiation and the spectral range of selective reflection lying in the visible spectral range, and in which the feature region is embossed in sub-regions, the band gap of the photonic band gap material being changed by the embossing to create regions having different selective influence on the incident electromagnetic radiation.

20. The method according to claim 19, **characterized in that** the feature region is produced by imprinting a printing ink containing a photonic band gap material.

21. The method according to claim 19, **characterized in that** the feature region is produced by imprinting a printing ink that contains interference pigments composed of photonic band gap material.

22. The method according to claim 19, **characterized in that** the feature region is produced by introducing photonic band gap material into the volume of a substrate.

23. A use of a security element according to one of claims 1 to 8, of a security paper or security foil according to one of claims 9 to 12, or of a data carrier according to one of claims 13 to 18 for securing articles of any kind.

## Revendications

1. Elément de sécurité pour papiers de sécurité, documents de valeur et analogues, comportant un domaine de caractéristiques influant sélectivement sur un rayonnement électromagnétique incident, domaine qui contient un matériau ayant une bande interdite photonique, **caractérisé en ce que** le domaine de caractéristiques réfléchit sélectivement un rayonnement électromagnétique incident, le domaine spectral de la réflexion sélective se trouvant dans le domaine spectral visible, et **en ce que** le domaine de caractéristiques est gaufré dans des domaines partiels, la bande interdite du matériau à bande interdite photonique étant modifiée sous l'effet du gaufrage, pour créer des domaines ayant une influence sélective différente sur le rayonnement électromagnétique incident.

2. Elément de sécurité selon la revendication 1, **caractérisé en ce que** le domaine de caractéristiques forme une couche optiquement variable, qui donne à l'utilisateur des impressions colorées différentes en présence de différents angles d'observation.

3. Elément de sécurité selon la revendication 1 ou 2, **caractérisé en ce que** le domaine de caractéristiques se présente sous forme de motifs, de caractères ou de codages.

4. Elément de sécurité selon au moins l'une des revendications 1 à 3, **caractérisé en ce que** le domaine de caractéristiques réfléchit sélectivement une lumière ayant une première longueur d'onde dans les domaines partiels non gaufrés, et réfléchit sélectivement une lumière ayant une deuxième longueur d'onde, différente, dans les domaines partiels gaufrés.

5. Elément de sécurité selon au moins l'une des revendications 1 à 3, **caractérisé en ce que** le domaine de caractéristiques absorbe sélectivement une lumière ayant une première longueur d'onde dans les domaines partiels non gaufrés, et absorbe sélectivement une lumière ayant une deuxième longueur d'onde, différente, dans les domaines partiels gaufrés.

6. Elément de sécurité selon au moins l'une des revendications 1 à 5, **caractérisé en ce que** le matériau ayant une bande interdite photonique est formé de nanoparticules sphériques à l'état non déformé.

7. Elément de sécurité selon au moins l'une des revendications 1 à 6, **caractérisé en ce que** le matériau ayant une bande interdite photonique présente une structure en opale inverse, avec des trous remplis d'air.

8. Elément de sécurité selon au moins l'une des revendications 1 à 7, **caractérisé en ce que** le matériau ayant une bande interdite photonique forme une coque pour un système fonctionnel, tel qu'un colorant leuco-dérivé thermochromique ou des cristaux liquides thermochromiques.

9. Papier ou feuille de sécurité pour la fabrication de documents de sécurité ou de valeur comportant un élément de sécurité selon l'une des revendications 1 à 8.

10. Papier ou feuille de sécurité selon la revendication 9, **caractérisé en ce que** le domaine de caractéristiques se trouve à l'intérieur du papier de sécurité.

11. Papier ou feuille de sécurité selon la revendication 9, **caractérisé en ce que** le domaine de caractéristiques est présent dans une couche appliquée sur le papier de sécurité ou sur la feuille de sécurité, en particulier dans une couche d'impression surimprimée.

12. Papier ou feuille de sécurité selon la revendication 9, **caractérisé en ce que** le domaine de caractéristiques est présent dans un élément de sécurité distinct selon au moins l'une des revendications 1 à 8, incorporé ou appliqué dans le papier de sécurité ou dans la feuille de sécurité.

13. Support de données, en particulier document de valeur tel qu'un billet de banque, une carte d'identité ou analogues, comportant un élément de sécurité selon l'une des revendications 1 à 8.

14. Support de données selon la revendication 13, **caractérisé en ce que** le domaine de caractéristiques se trouve à l'intérieur du support de données.

15. Support de données selon la revendication 13, **caractérisé en ce que** le support de données se trouve dans une couche appliquée sur le support de données, en particulier dans une couche d'impression surimprimée.

16. Support de données selon la revendication 13, **caractérisé en ce que** le domaine de caractéristiques se trouve dans un élément de sécurité distinct selon au moins l'une des revendications 1 à 8, incorporé ou appliqué dans le support de données.

17. Support de données selon la revendication 13, 15 ou 16, **caractérisé en ce que** le domaine de caractéristiques est disposé au moins partiellement au-dessus d'une information appliquée sur le support de données.

18. Support de données selon la revendication 17, **caractérisé en ce que** le domaine de caractéristiques empêche dans un premier état la vue de l'information située en-dessous, et, par stimulation avec un stimulus externe tel que par exemple une pression, une température, une tension électrique, un magnétisme, une lumière ou un son, est converti en un deuxième état, dans lequel il libère la vue de l'information située en-dessous.

19. Procédé de fabrication d'une caractéristique de sécurité d'un élément de sécurité, d'un papier de sécurité, d'une feuille de sécurité ou d'un support de données, dans lequel on pourvoit un domaine de caractéristiques d'un matériau ayant une bande interdite photonique, pour créer un domaine de caractéristiques influant sélectivement sur un rayonnement électromagnétique incident, le domaine de caractéristiques réfléchissant sélectivement un rayonnement électromagnétique incident, et le domaine spectral de la réflexion sélective se trouvant dans le domaine spectral visible, et dans lequel on gaufre le domaine de caractéristiques dans des domaines partiels, la bande interdite du matériau ayant une bande interdite photonique étant alors modifiée sous l'effet du gaufrage, pour créer des domaines ayant une influence sélective différente sur le rayonnement électromagnétique incident.

20. Procédé selon la revendication 19, **caractérisé en ce que** le domaine de caractéristiques est produit par surimpression d'une encre d'imprimerie contenant un matériau à bande interdite photonique.

21. Procédé selon la revendication 19, **caractérisé en ce que** le domaine de caractéristiques est produit par surimpression d'une encre d'imprimerie, qui contient des pigments d'interférence en un matériau ayant une bande interdite photonique.

22. Procédé selon la revendication 19, **caractérisé en ce que** le domaine de caractéristiques est produit par incorporation d'un matériau ayant une bande interdite photonique dans le volume d'un substrat.

23. Utilisation d'un élément de sécurité selon l'une des revendications 1 à 8, d'un papier de sécurité ou d'une feuille de sécurité selon les revendications 9 à 12, ou d'un support de données selon l'une des revendications 13 à 18, pour la protection d'objets de nature quelconque.
